# EUROPÄISCHE PATENTSCHRIFT

(11) **EP 2 075 072 B1**
(45) Veröffentlichungstag und Bekanntmachung des Hinweises auf die Patenterteilung: **08.12.2010**
(21) Anmeldenummer: 07025134.3
(22) Anmeldetag: 27.12.2007
(51) Int. Cl.: B02C 15/12, B02C 25/00

(54) **Vorrichtung und Verfahren zur Überwachung der Mahlkugelbewegung in einer Kugelringmühle**
Device and method for monitoring the movement of a grinding ball in a ring ball mill
Dispositif et procédé destinés à la surveillance du mouvement d'une balle de broyage dans un broyeur à bague de roulement à billes

(43) Veröffentlichungstag der Anmeldung: 01.07.2009
(73) Patentinhaber: Claudius Peters Technologies GmbH, 21614 Buxtehude (DE)
(72) Erfinder: Knabbe, Jörn, 21709 Düdenbüttel (DE)
(74) Vertreter: Glawe, Delfs, Moll

(56) Entgegenhaltungen:
- EP-A- 0 125 117
- GB-A- 2 281 519
- JP-A- 54 034 176

## Beschreibung

Die Erfindung betrifft eine Vorrichtung und ein Verfahren zur Überwachung der Mahlkugelbewegung in einer Kugelringmühle.

Bei Kugelringmühlen gelangt das Mahlgut über einen zentralen Zuteiler in ein Mahlwerk. Das Mahlwerk umfasst eine Mehrzahl von Mahlkugeln, einen Mahlring und einen Druckring. Die Mahlkugeln werden in einer Mahlspur zwischen Mahl- und Druckring geführt, wobei sich die Mahlkugeln aufgrund einer Differenz der Umdrehungsgeschwindigkeiten von Mahl- und Druckring entlang der Mahlspur bewegen.

Der Zuteiler bringt Mahlgut in die Mühle ein. Dieses wird dann von den Kugeln erfasst, auf dem unteren Mahlring zerteilt und nach außen aus dem Mahlring getrieben. Dort wird es von einem Luftstrom angehoben und einem Sichter zugeführt. Grobanteile werden durch diesen wieder dem Mahlprozess zugeführt; ausreichend feines Mahlgut kann der Mühle entnommen werden.

Kugelringmühlen kommen vorwiegend zum Einsatz beim Mahlen von grobkörnigem Mahlgut wie beispielsweise Kohle oder Gips. Insbesondere bei der Verwendung in großen Prozessanlagen sollen erhebliche Mengen von Mahlgut durchgesetzt werden. Um grobkörniges Mahlgut mit einem großen Durchsatz mahlen zu können, müssen die Kugelringmühlen stabil ausgeführt sein. Die Bauteile der Kugelringmühle sind groß und haben ein erhebliches Gewicht.

Im Betrieb der Kugelringmühle werden die Mahlkugeln gegenüber dem Mahl- und dem Druckring in Bewegung gesetzt und zwischen den Mahlkugeln und dem Mahlring durchgeführtes Mahlgut wird zerkleinert. Der Druckring ist dabei so ausgelegt, dass er die Mahlkugeln gegen den Mahlring andrückt.

Eine Kugelringmühle dieser Bauart ist aus der GB-A-2 281 519 bekannt. Hierbei wird zur Regelung des Anpressdrucks der Mahlkugel gegen den Mahlring die Druckdifferenz über die Kugelringmühle ermittelt und davon abhängig der Anpressdruck der Mahlkugel gegen den Mahlring verändert. Damit soll es ermöglicht sein, auch unter variierenden Einsatzbedingungen die maximale Mahlleistung zu erhalten.

Die Geschwindigkeit in der sich die Mahlkugeln relativ gegenüber dem Mahl- bzw. dem Druckring bewegen, beträgt in etwa die Hälfte der Differenz der Umdrehungsgeschwindigkeiten von Mahl- und Druckring. Während des Betriebs kann es - bspw. aufgrund einer Überfüllung des Mahlraumes - zu einem erhöhten Druckabfall und zu einer Erhöhung des Anpressdrucks und schließlich zu Blockaden kommen, so dass die Mahlkugeln gegenüber dem Mahl- oder dem Druckring zum Stillstand kommen und an dem jeweils anderen Ring entlang schleifen. Eine Mahlwirkung kann nicht mehr erzielt werden und es kommt zum Stillstand der Mahlanlage und damit zu Produktionsausfall.

Der Erfindung liegt die Aufgabe zugrunde, eine Vorrichtung und ein Verfahren zur Überwachung der Mahlkugelbewegung in einer Kugelringmühle zu schaffen, um Blockaden innerhalb des Mahlwerkes erkennen zu können. Die Aufgabe wird gelöst durch die Merkmale der unabhängigen Ansprüche 1 und 14. Vorteilhafte Ausführungsformen finden sich in den Unteransprüchen.

Bei einer Kugelringmühle mit einem Mahlwerk, welches eine Mehrzahl von Mahlkugeln, die zwischen einem Mahlring und einem Druckring in einer Mahlspur geführt werden, umfasst, und sich die Mahlkugeln aufgrund einer Differenz der Umdrehungsgeschwindigkeiten von Mahl- und Druckring entlang der Mahlspur bewegen, ist erfindungsgemäß wenigstens ein Sensorsystem zur berührungslosen Erfassung des Vorbeilaufens einer Mahlkugel am Sensorsystem vorgesehen.

Das erfindungsgemäße Verfahren sieht vor, die Bewegung der Mahlkugeln entlang der Mahlspur in einer Kugelringmühle zu überwachen, indem das Vorbeilaufen einer Mahlkugel an einem Sensorsystem von diesem Sensorsystem erfasst wird.

Bei Kugelringmühlen ist in der Regel die Differenz der Umdrehungsgeschwindigkeiten von Mahl- und Druckring bekannt. Daraus lässt sich die Umlaufgeschwindigkeit einer bzw. aller Mahlkugeln auf der Mahlspur für den Fall, dass keine Störung vorliegt, bestimmen und damit auch die Sollfrequenz des Vorbeilaufens einer bzw. aller Mahlkugeln am Sensorsystem.

Das Sensorsystem liefert die tatsächliche Frequenz des Vorbeilaufens aller Mahlkugeln am Sensorsystem in Form von elektrischen Impulsen. Durch einen Vergleich dieser Ist-Frequenz mit der Soll-Frequenz lässt sich eine Blockade der Mahlkugeln feststellen: Fällt die ermittelte Ist-Frequenz deutlich unter die berechnete Soll-Frequenz, so bedeutet dies eine Störung im Mahlwerk, in der Regel eine Blockade der Mahlkugeln.

Alternativ zum Vergleich der Frequenzen (die Anzahl der Impulse über einen festgelegten Zeitraum) kann beispielsweise auch der Zeitraum zwischen zwei Impulsen als Vergleichswert herangezogen werden. Die Länge der Impulse spielt dabei keine Rolle. Es ist weiterhin unerheblich, ob mit dem Sensorsystem die Mahlkugeln selbst oder die Freiräume zwischen zwei Mahlkugeln detektiert werden. Wichtig ist lediglich, dass durch das Sensorsystem ein Unterschied zwischen Mahlkugeln und den Freiräumen zwischen zwei Mahlkugeln festgestellt werden kann.

Berührungsempfindliche Schalter, die einen mechanischen Impuls in einem elektrischen umwandeln, sind für diesen Einsatzzweck wenig geeignet, da sie aufgrund der vielen Schaltvorgänge bei erfindungsgemäßer Nutzung nur eine geringe Lebensdauer aufweisen würden. Weiterhin würden Umgebungsfaktoren, wie Staub innerhalb der Kugelringmühlen und evtl. hohe Temperaturen, wenn die Kugelringmühlen bspw. zum Kalzinieren von Gips verwendet wird, die Lebensdauer eines mechanischen Sensorsystems weiter verkürzen. Die Erfindung hat dies erkannt. Erfindungsgemäß ist also vorgesehen, berührungslose Sensorsystem einzusetzen, die keiner Abnutzung aufgrund der Vielzahl an Schaltvorgängen unterliegen. Berührungslos bedeutet in diesem Zusammenhang nicht, dass das Sensorsystem nicht in Kontakt mit den Mahlkugeln kommen darf. Es bedeutet lediglich, dass dieser eventuelle mechanische Kontakt nicht dazu verwendet wird, ein Schaltsignal zu erzeugen.

Das erfindungsgemäße Sensorsystem kann grundsätzlich ein- oder mehrteilig ausgeführt sein. Der Begriff "einteilig" umfasst Systeme, bei denen Erreger- und Detektorkomponente in einem gemeinsamen Gehäuse zusammengefasst sind, sowie Systeme, bei denen lediglich eine einzelne Komponente zur Erzeugung des Erregersignals und dessen Detektierung vorgesehen ist. Ein Sensorsystem ist dann "mehrteilig", wenn zumindest die Erregerkomponente getrennt von der Detektorkomponente angeordnet werden kann.

Bei einteiligen Sensorsystemen handelt es sich vorzugsweise um im Stand der Technik bekannte Näherungsschalter. Diese Schalter lösen einen Impuls aus, sobald ein Objekt in ihren Detektionsbereich gelangt. Hierfür werden induktive, kapazitive, magnetische, optische, akustische oder elektromagnetische (vor allem im Mikrowellenbereich) Effekte ausgenutzt. Die letztendliche Wahl der Art des einteiligen Sensorsystems wird auch durch das zu mahlende Gut beeinflusst: bei elektrisch leitfähigen Materialien können keine im Mikrowellenbereich, bei lichtundurchlässigem Material keine optisch arbeitenden Sensorsysteme eingesetzt werden.

Mehrteilige Sensorsysteme umfassen vorzugsweise eine Strahlungsquellen und einen Strahlungsdetektor. Die Strahlungsquelle sendet eine Strahlung aus, die entlang eines Strahlenganges zum Strahlungsdetektor gelangt und dort registriert wird. Die Strahlung kann dabei auf direktem Wege von der Strahlungsquelle zum Strahlungsdetektor gelangen, oder aber durch zusätzliche Komponenten, wie z.B. Spiegel, ein- oder mehrfach umgelenkt werden. Erfindungsgemäß verläuft der Strahlengang aber so, dass er zeitweise durch die Mahlkugeln unterbrochen oder umgelenkt wird. "Unterbrechen" bedeutet in diesem Zusammenhang, dass ein Strahlengang, der im ungestörten Zustand von der Strahlungsquelle zum Strahlungsdetektor verläuft, so gestört wird, dass keine von der Strahlungsquelle ausgesandte Strahlung auf den Strahlungsdetektor auftrifft. Die Art der Störung ist unerheblich. "Umlenken" bedeutet, dass die Strahlung der Strahlungsquelle, die im ungestörten Zustand nicht auf den Strahlungsdetektor auftrifft, erst durch die Mahlkugeln so umgelenkt wird, dass sie vom Strahlungsdetektor registriert werden kann.

Bei mehrteiligen Sensorsystemen können vorzugsweise die Strahlungsquelle eine Mikrowellenquelle und der Strahlungsdetektor ein Mikrowellendetektor sein. Es kann auch vorgesehen sein, dass die Strahlungsquelle eine Lichtquelle und der Strahlungsdetektor ein Lichtdetektor ist.

Das Sensorsystem kann mit wenigstens einem Teil zwischen Mahl- und Druckring und außerhalb der Mahlspur angeordnet sein. Zwischen Mahl- und Druckring bedeutet hier, dass sich der Teil des Sensorsystems auf einer Ebene befindet, die zwischen Mahl- und Druckring liegt. "Außerhalb der Mahlspur" bringt zum Ausdruck, dass dieser Teil des Sensorsystems nicht mit den Mahlkugeln interferieren soll, d.h. nicht in Kontakt mit diesen geraten soll. Auf welcher Seite der Mahlspur der Teil des Sensorsystems angeordnet wird, ist beliebig.

Es kann auch vorgesehen sein, einen Teil des Sensorsystems in den Mahl- oder Druckring zu integrieren. Dass sich das Sensorsystem ggf. mit dem Mahl- oder Druckring mitbewegt, muss bei der Bestimmung der Soll-Werte für die Impulse des Sensorsystems berücksichtigt werden.

Bei Abweichungen der Soll- und Ist-Werte für die Impulse kann eine akustische und/oder optische Warnung an den Bediener der Kugelringmühle ausgegeben werden. Bevorzugt ist es, wenn das Sensorsystem mit der Steuerungseinheit der Kugelringmühle verbunden ist. So kann auf festgestellte Blockaden der Mahlkugeln automatisch reagiert werden. Da Blockaden häufig mit einer Überfüllung des Mahlraumes zusammenhängen, kann bspw. die Mahlgutzu- und -abfuhr beeinflusst werden, um Blockaden zu verhindern oder zu beseitigen. Auch andere Parameter wie z.B die Drehgeschwindigkeit von Mahl- und/oder Drehring oder die Temperatur in der Kugelringmühle können entsprechend geregelt werden.

Wird anstelle eines Näherungssensors ein Entfernungsmesser verwendet, so kann - je nach Anordnung des Entfernungsmessers - bei kontinuierlicher Messung die Geschwindigkeit jeder einzelnen Mahlkugel entlang der Mahlspur individuell ermittelt werden. Indem die Geschwindigkeit jeder Mahlkugel ermittelt werden kann, kann neben Betriebsstörungen wie Blockaden auch die Abnutzung jeder einzelnen Mahlkugel abgeschätzt werden: ein ungleichmäßiges Geschwindigkeitsprofil kann auf eine Beschädigung der Kugeloberfläche oder - generell - einen mangelnden Rundlauf einer Mahlkugel hindeuten.

Ein solcher Entfernungsmesser kann auf Radar-Technologie basieren. Es ist auch möglich bei mehrteiligen Sensorsystemen die Strahlungsquelle mit einem zusätzlichen Strahlungsdetektor auszustatten. In den Fällen, in denen der Strahlengang von der Strahlungsquelle zum eigentlichen Strahlungsdetektor durch eine Mahlkugel unterbrochen und zur Strahlungsquelle zurück reflektiert wird, kann durch den zusätzlichen Detektor die Laufzeit der Strahlung und damit die Entfernung der einen Mahlkugel zur Strahlungsquelle ermittelt werden. Durch kontinuierliche Messung lässt sich aus den Entfernungswerten die momentane Geschwindigkeit der einen Mahlkugel berechnen. Geschwindigkeitsschwankungen bei einer Mahlkugel oder der Vergleich zu den jeweils anderen Mahlkugeln können auf Probleme hindeuten.

Zur Erläuterung des erfindungsgemäßen Verfahrens wird auf die voranstehenden Ausführungen zur erfindungsgemäßen Vorrichtung verwiesen.

Die Erfindung wird nachfolgend unter Bezugnahme auf die beigefügte Zeichnung anhand vorteilhafter Ausführungsformen beispielhaft beschrieben. Es zeigen:
- Fig. 1a,b: eine Vorderansicht und Draufsicht des Mahlwerks einer ersten beispielhaften Ausführungsform einer erfindungsgemäßen Kugelringmühle mit einem ein- teiligen Sensorsystem;
- Fig. 2a,b: eine Vorderansicht und Draufsicht des Mahlwerks einer zweiten beispielhaften Ausführungsform ei- ner erfindungsgemäßen Kugelringmühle mit einem einteiligen Sensorsystem;
- Fig. 3a,b: eine Vorderansicht und Draufsicht des Mahlwerks einer dritten beispielhaften Ausführungsform ei- ner erfindungsgemäßen Kugelringmühle mit einem zweiteiligen Sensorsystem;
- Fig. 4a,b: eine Vorderansicht und Draufsicht des Mahlwerks einer vierten beispielhaften Ausführungsform ei- ner erfindungsgemäßen Kugelringmühle mit einem zweiteiligen Sensorsystem;
- Fig. 5a,b: eine Vorderansicht und Draufsicht des Mahlwerks einer fünften beispielhaften Ausführungsform ei- ner erfindungsgemäßen Kugelringmühle mit einem einteiligen Sensorsystem; und
- Fig. 6: eine schematische Ansicht einer erfindungsgemäßen Kugelringmühle mit dem einteiligen Sensorsystem aus Fig. 2.

In Fig. 1a, b ist das Mahlwerk 1 einer Kugelringmühle dargestellt. Das Mahlwerk umfasst einen Mahlring 2 und einen Druckring 3, sowie mehrere Mahlkugeln 4. Sowohl Mahl- 2 als auch Druckring 3 weisen eine umlaufende Rinne 5, 6 auf, in der die Mahlkugeln 4 geführt sind. Die Mahlkugeln 4 werden durch die Rinnen 5, 6 auf der Mahlspur 10 gehalten. In diesem Ausführungsbeispiel rotiert lediglich der Mahlring 2, was durch den Pfeil 7 angedeutet ist, während der Druckring 3 ruht. Die Mahlkugeln 4 rollen sowohl auf dem Mahlring 2 als auch auf dem Druckring 3. Sie bewegen sich im ungestörten Zustand mit circa der halben Drehgeschwindigkeit 7 des Mahlrings 2 entlang der Mahlspur 10, angedeutet durch Pfeil 9.

Ihre Bewegung entlang der Mahlspur 10 führt die Mahlkugeln 4 am Sensorsystem 11 vorbei. Das Sensorsystem 11 ist als Näherungssensor 12 ausgeführt. Der Näherungssensor 12 ist zwischen Mahl- 2 und Druckring 3 angeordnet und befindet sich soweit entfernt von der Mahlspur 10, dass er in keinen physischen Kontakt zu den Mahlkugeln 4 tritt. Der minimale Abstand zwischen Mahlkugeln 4 und Näherungssensor 12 ist aber so gewählt, dass die Mahlkugeln 4 beim Vorbeilaufen am Näherungssensor 12 in dessen Wirkbereich 13 gelangen, und so Impulse auslösen.

Bei reibungslosem Betrieb des Mahlwerks 1 werden die Impulse am Näherungssensor 12 in regelmäßigen Abständen ausgelöst. Der Sollwert für diese Abstände lässt sich aus der Länge der Mahlspur 10 und der Geschwindigkeit 9 der Mahlkugeln 4 berechnen. Abweichungen der Abstände der Impulse des Näherungssensor 12 von diesem Sollwert bedeuten Störungen des Mahlwerks. Der Soll-/Ist-Vergleich wird in einer Steuerungseinheit 23 (s. Fig. 6) vorgenommen, die auch auf die Betriebsparameter der Kugelringmühle, wie Materialzufuhrrate, Drehgeschwindigkeit und Temperatur, Einfluss nehmen kann.

Das in Fig. 2 a,b dargestellte Mahlwerk 1 entspricht im Wesentlichen dem aus Fig. 1 a,b. Allerdings rotiert hier der Druckring 3 in gleicher Geschwindigkeit, wenn auch gegenläufig zum Mahlring 2, was durch die Geschwindigkeitspfeile 7 und 8 angedeutet ist. Dies hat zur Folge, dass die Mahlkugeln 4 bei ungestörtem Betrieb ausschließlich rotieren und keine oder nur eine geringe translatorische Bewegung vollführen.

Das Sensorsystem 11 ist in den Druckring 3 integriert und bewegt sich mit diesem - in der Geschwindigkeit 8 - mit. Das Sensorsystem 11 ist als Näherungssensor 12 ausgeführt und ist im Bereich der Rinne 6 des Druckrings 3 angeordnet. Der Näherungssensor 12 kann in direkten Kontakt mit den Mahlkugeln 4 kommen. Ein dabei entstehender mechanische Kontakt löst aber keinen Impuls aus. Vielmehr bewegen sich die Mahlkugeln 4 durch den Wirkbereich 13 des Näherungssensors 12, wodurch - bei reibungslosem Betrieb - regelmäßig ein Impuls ausgelöst wird.

In Fig. 3 a,b ist ein Mahlwerk 1 dargestellt, welches dem Mahlwerk aus Fig. 1 a,b entspricht. Das Sensorsystem 11 ist hier aber zweiteilig ausgeführt und besteht aus einer Strahlungsquelle 14 und einem Strahlungsdetektor 15. Die von der Strahlungsquelle 14 ausgesandte Strahlung wird - in der dargestellten Position des Mahlwerkes - von einer Mahlkugel 4 abgefangen und gelangt daher nicht in den Strahlungsdetektor 15. Sie legt also nur die Strecke 16 zurück. Das Sensorsystem 11 ist aber so angeordnet, dass - bei ungestörter Bewegung der Mahlkugeln 4 entlang der Mahlspur 10 - zeitweise die Strahlung von der Strahlungsquelle 14 entlang des Strahlengangs 17 bis in den Strahlungsdetektor 15 gelangen kann und somit ein regelmäßiger Impuls auslöst wird, über den Blockaden im Mahlwerk festgestellt werden können.

Die Strahlungsquelle 14 ist mit einem zusätzlichen Strahlungsdetektor 18 ausgestattet. Durch diesen Detektor 18 ist es möglich, kontinuierlich Länge der Strecke 16 und damit die Entfernung der den Strahlengang 17 unterbrechenden Mahlkugel 4 zur Strahlungsquelle 14 zu bestimmen. Daraus lässt sich die momentane Geschwindigkeit der der den Strahlengang 17 unterbrechenden Mahlkugel 4 bestimmen. Festgestellte Geschwindigkeitsschwankungen können auf Probleme hinweisen, wie z.B. lokale Beschädigungen der Mahlkugeloberfläche (was zu mangelndem Rundlauf führen kann) oder allgemeine Abnutzung einer Mahlkugel 4 (was sich in erhöhtem Schlupf der abgenutzten Mahlkugel gegenüber Mahl- und Druckring, und damit geringerer Geschwindigkeit widerspiegeln kann).

Das Sensorsystem 11 in Fig. 4 a,b ist ebenfalls zweiteilig ausgeführt. Anders als beim Ausführungsbeispiel in Fig. 3 a,b wird hier aber die Strahlung der Strahlungsquelle 14 durch die Mahlkugeln 4 bei reibungslosem Betrieb des Mahlwerks 1 zeitweise so umgelenkt, dass sie auf den Strahlungsdetektor 15 auftrifft und einen Impuls auslöst. Dies wird durch den Strahlengang 17 verdeutlicht. Bei jeder anderen Positionierung der Mahlkugeln 4 gegenüber dem Sensorsystem 11 wird die Strahlung beliebiger, jedoch nicht auf die dargestellte Weise abgelenkt und löst folglich auch keinen Impuls aus.

Das Sensorsystem 11 in Fig. 5 a,b arbeitet mit einem Dehnungsmessstreifen 19. Die Druckplatte 3 des Mahlwerks 1 drückt aufgrund der Federn 18 die Mahlkugeln 4 auf den Mahlring 2. Da die Federn 18 ebenso wie die Mahlkugeln 4 nur punktuell auf den Druckring 3 wirken, kommt es zu dynamischen Verformungen des Druckrings 3. Eine solche Verformung ist - stark überhöht - durch die Linien 20 dargestellt. Über einen Dehnungsmessstreifen 19 kann die momentane Verformung des Druckrings 3 aufgezeichnet und erfindungsgemäß zu einem Impuls verarbeitet werden.

In Fig. 6 ist einer erfindungsgemäße Kugelringmühle 99 dargestellt. Die dargestellte Ausführungsform umfasst ein erfindungsgemäßes Sensorsystem 11 gemäß Fig. 2. Zur Erläuterung des Sensorsystems wird daher auf obige Ausführung verwiesen.

Das zu mahlende Gut gelangt über den regelbaren Zuteiler 22 und die Zufuhrleitung 21 in das Mahlwerk 1. Die Regelung erfolgt über eine Steuereinheit 23. Deren Steuerungsleitungen sind aufgrund der Übersichtlichkeit nicht dargestellt.

Das Mahlwerk 1 enthält Mahlkugeln 4, sowie Mahl- und Druckring 2,3. Federn 18 drücken den Druckring 3 gegen die Mahlkugeln 4 und - in der Folge - die Mahlkugeln 4 gegen den Mahlring 2. Der Mahlring 2 wird durch einen Motor 24 in Rotation versetzt. Der Motor 24 wird durch die Steuereinheit 23 gesteuert und überwacht. Die Mahlkugeln 4 rollen sowohl auf dem Mahlring 2 als auch auf dem Druckring 3. Sie bewegen sich im ungestörten Zustand mit circa der halben Drehgeschwindigkeit des Mahlrings 2. Das Mahlgut wird zwischen Mahlkugeln 4 und Mahlring 3 zerkleinert und nach außen getragen.

Außen um den Mahlring 2 herum befindet sich ein Auffanggitter 25, durch welches auch feingemahlenes Gut nicht fallen kann. Unterhalb des Auffanggitters 25 befindet sich ein umlaufender Strömungskanal 26. An einer Stelle des Strömungskanals 26 wird Luft eingeblasen. Dazu ist ein Gebläse 27 vorgesehen, welches durch die Steuereinheit 23 regelbar ist. Bevor die Luft von dem Gebläse 27 in den Strömungskanal 26 gelangt, strömt sie durch ein Heizelement 28, in dem sie - je nach Bedarf - erhitzt werden kann. Das Heizelement 28 wird ebenfalls durch die Steuereinheit 23 gesteuert.

Die Luft strömt durch das Auffanggitter 25 und entlang eines umlaufenden Aufsteigekanals 29 in einen Sichter 30. Dabei wird das auf dem Auffanggitter 25 liegende, gemahlene Gut mitgerissen und gelangt so ebenfalls in den Sichter 30. Im Sichter 30 wird Mahlgut, welches noch nicht die gewünschte Feinheit aufweist, ausgefiltert und dem Mahlwerk 1 zugeführt. Zu grobes Gut wird also erneut gemahlen.

Das Mahlgut, welches die gewünschte Feinheit erreicht hat, wird zusammen mit der Luft durch den Auslass 31 geleitet und kann weiterverarbeitet werden.

Die Steuereinheit 23 ist verbunden mit dem Sensorsystem 11, dem Zuteiler 22, dem Motor 24, dem Gebläse 27, dem Heizelement 28 und dem Sichter 30. All diese Elemente werden von der Steuereinheit 23 geregelt und überwacht. Die Steuereinheit 23 ist also in der Lage, Störungen im Betrieb der Kugelringmühle 99 festzustellen und zur Beseitigung der Störung die Komponenten der Kugelringmühle 99 erfindungsgemäß zu steuern, d.h. auf Betriebsparameter der Kugelringmühle 99, wie Materialzufuhrrate, Drehgeschwindigkeit und Temperatur, Einfluss zu nehmen.

## Patentansprüche

1. Kugelringmühle (99) mit einem Mahlwerk (1), umfassend eine Mehrzahl von Mahlkugeln (4), die zwischen einem Mahlring (2) und einem Druckring (3) in einer Mahlspur (10)geführt werden, wobei sich die Mahlkugeln (4) aufgrund einer Differenz der Umdrehungsgeschwindigkeiten (7, 8) von Mahl- und Druckring (2, 3) entlang der Mahlspur (10) bewegen,
**dadurch gekennzeichnet, dass**
wenigstens ein Sensorsystem (11) zur berührungslosen Erfassung des Vorbeilaufens einer Mahlkugel (4) am Sensorsystem (11) vorgesehen ist.

2. Vorrichtung nach Anspruch 1,
**dadurch gekennzeichnet, dass**
das Sensorsystem (11) einteilig ist.

3. Vorrichtung nach Anspruch 2,
**dadurch gekennzeichnet, dass**
das Sensorsystem (11) ein induktiver, kapazitiver, magnetischer, optischer, akustischer oder elektromagnetischer Näherungsschalter (12) ist.

4. Vorrichtung nach Anspruch 2,
**dadurch gekennzeichnet, dass**
das Sensorsystem (11) einen Dehnungsmessstreifen (19) umfasst.

5. Vorrichtung nach Anspruch 1,
**dadurch gekennzeichnet, dass**
das Sensorsystem (11) mehrteilig ist.

6. Vorrichtung nach Anspruch 5,
**dadurch gekennzeichnet, dass**
das Sensorsystem (11) eine Strahlungsquelle (14) und einen Strahlungsdetektor (15) umfasst.

7. Vorrichtung nach Anspruch 6,
**dadurch gekennzeichnet, dass**
ein Strahlengang (17) von der Strahlungsquelle (14) zum Strahlungsdetektor (15) direkt ist.

8. Vorrichtung nach Anspruch 6,
**dadurch gekennzeichnet, dass**
der Strahlengang (17) von der Strahlungsquelle (14) zum Strahlungsdetektor (15) wenigstens zeitweise umgelenkt ist.

9. Vorrichtung nach einem der Ansprüche 6 bis 8,
**dadurch gekennzeichnet, dass**
die Strahlungsquelle (14) eine Mikrowellenquelle und der Strahlungsdetektor (15) ein Mikrowellendetektor ist.

10. Vorrichtung nach einem der Ansprüche 6 bis 8,
**dadurch gekennzeichnet, dass**
die Strahlungsquelle (14) eine Lichtquelle und der Strahlungsdetektor (15) ein Lichtdetektor ist.

11. Vorrichtung nach einem der Ansprüche 1 bis 10,
**dadurch gekennzeichnet, dass**
das Sensorsystem (11) wenigstens teilweise zwischen Mahl- und Druckring (2, 3) und außerhalb der Mahlspur (10) angeordnet ist.

12. Vorrichtung nach einem der Ansprüche 1 bis 10,
**dadurch gekennzeichnet, dass**
das Sensorsystem (11) wenigstens teilweise in den Mahl- und/oder Druckring (2, 3) integriert ist.

13. Vorrichtung nach einem der Ansprüche 1 bis 12,
**dadurch gekennzeichnet, dass**
eine Steuerungseinheit für die Kugelringmühle (99) vorgesehen ist und das Sensorsystem (11) mit dieser Steuerungseinheit verbunden ist.

14. Verfahren zur Überwachung der Bewegung von Mahlkugeln (4) entlang einer Mahlspur (10) in einer Kugelringmühle (99),
**dadurch gekennzeichnet, dass**
das Vorbeilaufen einer Mahlkugel (4) an einem Sensorsystem (11) von diesem Sensorsystem (11) berührungslos erfasst wird.

15. Verfahren nach Anspruch 14,
**gekennzeichnet durch**
Einspeisen eines Messsignals des Sensorsystems (11) in die Steuerung der Kugelringmühle (99) und Verwendung zur Parameterbestimmung für den Betrieb der Kugelringmühle (99), umfassend Materialzufuhrrate, Drehgeschwindigkeit und/oder Temperatur.

16. Verfahren nach Anspruch 14 oder 15,
**dadurch gekennzeichnet, dass** als Sensorsystem (11) ein Sensorsystem (11) gemäß Ansprüchen 2 bis 12 verwendet wird.

## Claims

1. Ring ball mill (99) having a grinder (1), comprising a plurality of grinding balls (4) which are guided in a grinding track (10) between a grinding ring (2) and a pressure ring (3), the grinding balls (4) moving along the grinding track (10) because of a difference in the rotational speeds (7, 8) of the grinding and pressure ring (2, 3), **characterized in that** at least one sensor system (11) is provided for contactless detection of when a grinding ball (4) passes the sensor system (11).

2. Device according to Claim 1, **characterized in that** the sensor system (11) is unipartite.

3. Device according to Claim 2, **characterized in that** the sensor system (11) is an inductive, capacitive, magnetic, optical, acoustic or electromagnetic proximity switch (12).

4. Device according to Claim 2, **characterized in that** the sensor system (11) comprises a strain gauge (19).

5. Device according to Claim 1, **characterized in that** the sensor system (11) is multipartite.

6. Device according to Claim 5, **characterized in that** the sensor system (11) comprises a radiation source (14) and a radiation detector (15).

7. Device according to Claim 6, **characterized in that** a beam path (17) from the radiation source (14) to the radiation detector (15) is direct.

8. Device according to Claim 6, **characterized in that** the beam path (17) from the radiation source (14) to the radiation detector (15) is at least temporarily deflected.

9. Device according to one of Claims 6 to 8, **characterized in that** the radiation source (14) is a microwave source, and the radiation detector (15) is a microwave detector.

10. Device according to one of Claims 6 to 8, **characterized in that** the radiation source (14) is a light source, and the radiation detector (15) is a light detector.

11. Device according to one of Claims 1 to 10, **characterized in that** the sensor system (11) is arranged at least partially between the grinding and pressure ring (2, 3) and outside the grinding track (10).

12. Device according to one of Claims 1 to 10, **characterized in that** the sensor system (11) is at least partially integrated in the grinding and/or pressure ring (2, 3).

13. Device according to one of Claims 1 to 12, **characterized in that** a control unit for the ring ball mill (99) is provided, and the sensor system (11) is connected to this control unit.

14. Method for monitoring the movement of grinding balls (4) along a grinding track (10) in a ring ball mill (99), **characterized in that** a sensor system (11) detects in a contactless fashion when a grinding ball (4) passes this sensor system (11).

15. Method according to Claim 14, **characterized by** feeding a measuring signal of the sensor system (11) into the control of the ring ball mill (99), and using it to determine parameters for the operation of the ring ball mill (99), comprising material feed rate, speed of rotation and/or temperature.

16. Method according to Claim 14 or 15, **characterized in that** a sensor system (11) in accordance with Claims 2 to 12 is used as sensor system (11).

## Revendications

1. Moulin à bague de roulement à billes (99) avec un broyeur (1), comprenant une pluralité de billes de broyage (4) guidées entre un anneau de broyage (2) et un anneau de pression (3) sur une piste de broyage (10), dans lequel les billes de broyage (4) se déplacent en raison d'une différence des vitesses de rotation (7, 8) de l'anneau de broyage et l'anneau de pression (2, 3) le long de la piste de broyage (10), **caractérisé en ce qu'**au moins un système de capteur (11) est prévu pour une détection sans contact du passage d'une bille de broyage (4) devant le système de capteur (11).

2. Dispositif selon la revendication 1, **caractérisé en ce que** le système de capteur (11) est composé d'une seule pièce.

3. Dispositif selon la revendication 2, **caractérisé en ce que** le système de capteur (11) est un détecteur de proximité (12) inductif, capacitif, magnétique, optique, acoustique ou électromagnétique.

4. Dispositif selon la revendication 2, **caractérisé en ce que** le système de capteur (11) comprend une jauge extensométrique (19).

5. Dispositif selon la revendication 1, **caractérisé en ce que** le système de capteur (11) est composé de plusieurs pièces.

6. Dispositif selon la revendication 5, **caractérisé en ce que** le système de capteur (11) comprend une source de rayonnement (14) et un détecteur de rayonnement (15).

7. Dispositif selon la revendication 6, **caractérisé en ce que** la trajectoire du faisceau (17) entre la source de rayonnement (14) et le détecteur de rayonnement (15) est directe.

8. Dispositif selon la revendication 6, **caractérisé en ce que** la trajectoire du faisceau (17) de la source de rayonnement (14) au détecteur de rayonnement (15) est déviée au moins par intermittence.

9. Dispositif selon l'une quelconque des revendications 6 à 8, **caractérisé en ce que** la source de rayonnement (14) est une source de micro-ondes et le détecteur de rayonnement (15) est un détecteur de micro-ondes.

10. Dispositif selon l'une quelconque des revendications 6 à 8, **caractérisé en ce que** la source de rayonnement (14) est une source de lumière et le détecteur de rayonnement (15) est un détecteur de lumière.

11. Dispositif selon l'une quelconque des revendications 1 à 10, **caractérisé en ce que** le système de capteur (11) est disposé au moins en partie entre l'anneau de broyage et l'anneau de pression (2, 3) et en dehors de la piste de broyage (10).

12. Dispositif selon l'une quelconque des revendications 1 à 10, **caractérisé en ce que** le système de capteur (11) est intégré, au moins en partie, dans l'anneau de broyage et/ou l'anneau de pression (2, 3).

13. Dispositif selon l'une quelconque des revendications 1 à 12, **caractérisé en ce qu'**est prévue une unité de commande pour le moulin à bague de roulement à billes (99) et le système de capteur (11) est relié à cette unité de commande.

14. Procédé de surveillance du mouvement de billes de broyage (4) suivant une piste de broyage (10) dans un moulin à bague de roulement à billes (99), **caractérisé en ce que** le passage d'une bille de broyage (4) est détecté sans contact au niveau d'un système de capteur (11) par ce système de capteur (11).

15. Procédé selon la revendication 14, **caractérisé par** l'étape consistant à introduire un signal de mesure du système de capteur (11) dans la commande du moulin à bague de roulement à billes (99) et à l'utiliser pour le fonctionnement du moulin à bague de roulement à billes (99), comprenant un débit d'amenée de matière, une vitesse de rotation et/ou une température.

16. Procédé selon la revendication 14 ou 15, **caractérisé en ce que**, comme système de capteur (11), un système de capteur selon les revendications 2 à 12 est utilisé.
